# EUROPÄISCHE PATENTSCHRIFT

(11) **EP 0 711 234 B1**
(45) Veröffentlichungstag und Bekanntmachung des Hinweises auf die Patenterteilung: **29.12.1997**
(21) Anmeldenummer: 94924264.8
(22) Anmeldetag: 20.07.1994
(51) Int. Cl.: B61L 5/10

(54) **VORRICHTUNG ZUM VERRIEGELN EINER WEICHENZUNGE**
DEVICE FOR LOCKING A SWITCH BLADE
DISPOSITIF DE VERROUILLAGE DE LAMES D'AIGUILLAGE

(30) Priorität: 26.07.1993 DE 4324883; 30.07.1993 DE 4325521
(43) Veröffentlichungstag der Anmeldung: 15.05.1996
(73) Patentinhaber: BWG Butzbacher Weichenbau GmbH, D-35510 Butzbach (DE)
(72) Erfinder: KAIS, Alfred, D-35423 Lich-Eberstadt (DE); NUDING, Erich, D-73434 Aalen (DE); BENENOWSKI, Sebastian, D-35510 Butzbach (DE)
(74) Vertreter: Stoffregen, Hans-Herbert, Dr. Dipl.-Phys.
(86) Internationale Anmeldenummer: EP9402378
(87) Internationale Veröffentlichungsnummer: WO9503199

(56) Entgegenhaltungen:
- EP-A- 0 455 153
- EP-A- 0 455 182
- FR-A- 550 064

## Beschreibung

Die Erfindung bezieht sich auf eine Vorrichtung zum Verriegeln einer Weichenzunge mit einer Backenschiene umfassend ein von der Backenschiene ausgehendes Verschlußstück sowie eine mittelbar oder unmittelbar gelenkig mit der Weichenzunge verbundene und das Verschlußstück durchsetzende Verschlußklammer sowie ein die Verschlußklammer durchsetzendes und die Verschlußklammer zum Ent- bzw. Verriegeln der Weichenzunge mitnehmendes, auf einer Abstützung gelagertes Schiebeelement wie -stange, wobei bei verriegelter Weichenzunge die Verschlußklammer an einer mittelbar oder unmittelbar von dem Verschlußstück ausgehenden Abstützfläche anliegt.

Eine entsprechende Weichenklammer ist der EP 0 455 182 A2 zu entnehmen. Dabei schneidet die zwischen der Drehachse der Verschlußklammer und der Abstützfläche verlaufende Kraftresultierende den Übergangsbereich von Schienenfuß und -steg der Weichenzunge. Ferner verläuft die vertikale Kraftkomponente innerhalb oder in unmittelbarer Nähe des Schienenfußes, so daß die Weichenzunge in verriegelter Stellung nicht kippen kann.

In verriegelter Stellung wird die Verschlußklammer klemmend zwischen einer Schiebestange und einer Abstützfläche festgelegt, so daß beim Entriegeln erhebliche Reibungskräfte zu überwinden sind, auch dann, wenn die Verschlußklammer über ein Rollenelement auf der Schiebestange abgestützt sein sollte.

Während des Verschiebens der Weichenzunge von ihrer verriegelten in ihre aufgeschlagene Stellung ruht der Schienenfuß auf einem Gleitstuhl, so daß eine hinreichende Schmierung sichergestellt sein muß, die eine umfassende Wartung erforderlich macht.

Um die Wartungsarbeiten zu reduzieren, wird nach der EP 0 455 153 A2 vorgeschlagen, daß die Weichenzunge nur in verriegelter und aufgeschlagener Stellung auf der Unterlage niedergehalten wird, wohingegen zwischen diesen Stellungen eine Beabstandung zur Unterlage erfolgt Hierzu ist es jedoch erforderlich, daß die Verschlußklammer auf einer stationären Auflage abgestützt wird, entlang der eine Schiebestange derart verschiebbar ist, daß Rollen der Verschlußklammer in verriegelter und aufgeschlagener Stellung in zwischen der Auflage und der Schiebestange ausgebildeten Aufnahmen festgelegt und während des Verschiebens von Abschnitten der Schiebestange erfasst und mitgenommen werden.

Weitere Vorrichtungen zum Verriegeln von Weichenzungen sind der DE 73 483, FR 550 064 oder US 2 533 929 zu entnehmen.

Dabei geht nach der FR-A-550 004 von einer Schiebestange ein Rollenelement aus, das in einem eine V-Form aufweisenden Kulissenschlitz in der von der Weichenzunge ausgehenden Verschlußklammer verläuft. Konstruktionsbedingt ergibt sich eine gewisse Schwergängigkeit beim Verstellen der Schiebestange. Auch ist eine eindeutige Fixierung des Rollenelementes in dem Kulissenschlitz nicht sichergestellt.

Der vorliegenden Erfindung liegt die Aufgabe zugrunde, eine Vorrichtung der eingangs genannten Art so weiterzubilden, daß die Weichenzunge mit konstruktiv einfachen Maßnahmen verriegelt bzw. aufgeschlagen werden kann, wobei eine Leichtgängigkeit erfolgen soll, die zu einer Wartungsreduzierung führt. Auch soll sichergestellt sein, daß die verriegelte Weichenzunge auch dann nicht entriegelt werden kann, wenn das Schiebeelement der Verschlußklammer nicht mehr ordnungsgemäß erfasst oder gegebenenfalls von dieser gelöst ist. Schließlich muß die Möglichkeit gegeben sein, die Weichenzunge in nicht verriegelter Stellung zur Unterlage des Gleitstuhls zu beabstanden. Eine optimale Lagerung soll ebenfalls gewährleistet sein.

Die Aufgabe wird erfindungsgemäß im wesentlichen dadurch gelöst, daß zumindest ein an der Abstützfläche anliegendes Abstützelement derart elastisch gelagert ist, daß bei statischer Belastung eine weiche und bei dynamischer Belastung eine harte Lagerung erfolgt.

Insbesondere sind sämtliche von der Verschlußklammer ausgehenden Abstützelemente wie Rollenelement erfindungsgemäß gelagert. Alternativ besteht selbstverständlich auch die Möglichkeit, daß die bei statischer Belastung weich und bei dynamischer Belastung hart gelagerten Elemente nicht von der Verschlußklammer ausgehen, sondern diese auf entsprechende Rollenelemente abgestützt werden, die z.B. an dem Verschlußstück oder einer Schiebestange angeordnet sein können.

Vorzugsweise ist vorgesehen, daß die Verschlußklammer über ein (erstes) Rollenelement an der als Kurvensegment ausgebildeten Abstützfläche anliegt, daß in Richtung der Weichenzunge versetzt ein zweites Rollenelement von der Verschlußklammer ausgeht und von einem einen in Schieberichtung des Schiebeelements (horizontal) verlaufenden Abschnitt und einen zu diesem abgewinkelten und von der Weichenzunge abgewandten Abschnitt aufweisenden in dem Schiebeelement verlaufenden Führung aufgenommen ist, wobei sich bei verriegelter Weichenzunge das zweite Rollenelement im horizontal verlaufenden Abschnitt der Führung und bei entriegelter Stellung in deren abgewinkeltein Abschnitt befindet.

Durch diese Maßnahmen kann auf einfache Weise die Verschlußklammer von dem Schiebeelement wie Schiebestange mitgenommen werden, um einerseits die Weiche zu ver- bzw. entriegeln und andererseits aufzuschlagen. Durch das Vorhandensein von Rollenelementen ergibt sich eine reibungsarme Bewegung, durch die Wartungsarbeiten verringert werden können.

Um sicherzustellen, daß die Weichenzunge auch dann verriegelt bleibt, wenn z. B. das zweite Rollenelement nicht mehr von der Schiebestange erfasst ist, ist vorgesehen, daß das Kurvensegment im dein Schiebeelement zugewandten Endbereich eine vom Radius des ersten Rollenelementes abweichende Krümmung derart aufweist, daß bei Ausbleiben einer kontrolliert eingeleiteten Senkrecht zur Schieberichtung verlaufenden (vertikalen) Kraftkomponente in die Verschlußklammer das erste Rollenelement in dem Kurvensegment verbleibt.

Mit anderen Worten muß das erste Rollenelement einen Totpunkt am Ende des Kurvensegments überwinden, damit die Weichenzunge entriegelt werden kann. Hierzu ist das erste Rollenelement elastisch gelagert.

Um sicherzustellen, daß das zweite Rollenelement bei entriegelter Weichenzunge in dem abgewinkelten Abschnitt der in der Schiebestange verlaufenden Führung verbleibt, wird vorgeschlagen, daß entlang des Verschiebewegs des Schiebeelementes zumindest oberhalb des abgewinkelten Abschnitts der Führung eine Führungsbahn für das erste Rollenelement derart verläuft, daß das zweite Rollenelement in dem abgewinkelten Abschnitt verbleibt. Mit anderen Worten ist der lichte Abstand zwischen der Führungsbahn und dem Scheitel des ersten Rollenelementes bei in dem abgewinkelten Abschnitt vorhandenen zweiten Rollenelement kleiner als die für das zweite Rollenelement wirksame Länge des abgewinkelten Abschnitts.

Damit die Verschlußklammer verkantungsfrei von der Schiebestange verschoben werden kann, sieht eine Weiterbildung der Erfindung vor, daß die Verschlußklammer zwei parallel zueinander verlaufende, das erste und zweite Rollenelement lagernde Winkelhebel umfasst, zwischen denen das Schiebeelement verläuft.

Eine eigenerfinderische Weiterbildung der Erfindung zeichnet sich dadurch aus, daß das Schiebeelement backenschienenabgewandt einen vorspringenden Abschnitt bzw. Absatz aufweist, mit dem bei entriegelter Weiche die Verschlußklammer auf der bodenseitigen Abstützung in Form von vorzugsweise einem weiteren (dritten) Rollenelement abgestützt ist, wodurch sich eine Beabstandung zwischen dem Weichenzungenfuß und der Unterlage wie Gleitstuhl ergibt. Folglich wird mit konstruktiv einfachen Maßnahmen sichergestellt, daß die Weichenzunge in entriegelter Stellung zu der Unterlage beabstandet sein kann.

Insbesondere sollte der bodenseitig vorspringende Abschnitt bzw. Absatz eine Länge derart aufweisen, daß die Weichenzunge in verriegelter bzw. aufgeschlagener Stellung auf der Unterlage aufliegt, jedoch während des Verschiebeweges zu der Unterlage beabstandet ist.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine Schnittdarstellung durch eine Weiche mit Klammerverschluß und verriegelter sowie verklammerter Weichenzunge,
- Fig. 2: der Klammerverschluß nach Fig. 1 mit noch verklammerter Weichenzunge,
- Fig. 3: der Klammerverschluß nach Fig. 1 mit entriegelter und nicht verklammerter Weichenzunge,
- Fig. 4: der Klammerverschluß nach Fig. 1 mit vollständig entriegelter Weichenzunge,
- Fig. 5: der Klammerverschluß nach Fig. 1 mit zu einer Unterlage beabstandeter Weichenzunge,
- Fig. 6: der Klammerverschluß nach Fig. 1 mit aufgeschlagener Weichenzunge und
- Fig. 7: der Klammerverschluß nach Fig. 1, bei der die Weichenzunge in ihre verriegelte Stellung verschoben wird.

In den Figuren, in denen gleiche Elemente gleiche Bezugszeichen aufweisen, ist ein Ausschnitt einer aus Backenschiene (10) und Weichenzunge (12) bestehenden Weiche dargestellt, die über einen Klammerverschluß ver- bzw. entriegelt wird.

Hierzu geht von der Backenschiene (10) in bekannter Weise ein Verschlußstück (14) aus, das einerseits von einer Schiebestange (16) und andererseits von einer Verschlußklammer (18) vorzugsweise in Form eines von zwei parallel zueinander verlaufenden Winkelhebeln durchsetzt wird, zwischen denen die Schiebestange (16) verläuft.

Die Verschlußklammer (18) geht von einer Klammeraufnahme (20) aus und ist in dieser um eine Achse (22) drehbar gelagert. Die Klammeraufnahme (20) selbst ist in bekannter Weise vorzugsweise mit dem Fuß (24) der Weichenzunge (12) fest verbunden.

Von dem Verschlußstück (14) geht eine als Kurvensegment (26) ausgebildete Abstützung für ein erstes Rollenelement (28) aus. Das Rollenelement (28) selbst ist am freien Ende eines abgewinkelten Schenkels (30) der Verschlußklammer (18) angeordnet. Die Verschlußklammer bzw. die Winkelhebel (18) weisen dabei in etwa eine U-Form mit unterschiedlich langen Schenkeln (30) und (32) auf, von denen der längere Schenkel (32) drehbar von der Klammeraufnahme (20) ausgeht und der kürzere Schenkel (30) erwähntermaßen das erste Rollenelement (28) trägt.

Im Übergangsbereich zwischen dem kurzen Schenkel (30) und einem Mittelschenkel (34) des Winkelhebels (18) ist ein zweites Rollenelement (36) ebenfalls elastisch gelagert, das sich innerhalb einer winkligen Führung (38) der Schiebestange (16) erstreckt.

Die Schiebestange (16) selbst ist im Bodenbereich des Verschlußstückes (14) auf einem dritten Rollenelement (40) abgestützt.

Ferner weist die Verschlußklammer (18) am Ende des Schenkels (32), also im Übergangsbereich zwischen dem Mittelschenkel (34) und dem von der Klammeraufnahme (20) ausgehenden Schenkel (32) ein weiteres Rollenelement (42) auf, das auf der oberen Fläche (44) der Schiebestange (16) abgestützt ist.

Zu der winkligen Führung (38) ist anzumerken, daß sich diese aus einem im wesentlichen horizontalen Abschnitt (46) sowie einen hierzu einen stumpfen Winkel beschreibenden Abschnitt (48) zusammensetzt, der sich in Richtung der Unterseite (50) der Schiebestange (16) erstreckt.

Von der Unterseite (50) der Schiebestange (16) vorspringend ist ein Absatz (52) vorgesehen, dessen Länge geringer als der Abstand des Verschiebewegs der Weichenzunge (12) zwischen verriegelter und aufgeschlagener Stellung ist.

Schließlich ist zu der das Kurvensegment (26) aufweisenden Abstützung (27), die ein Abschnitt des Verschlußstückes (14) oder ein mit diesem verbundenes Element sein kann, zu bemerken, daß von diesem eine eine Führungsbahn (54) für das erste Rollenelement (28) bildende Platte oder ein Steg (56) ausgeht, die bzw. der sich unterhalb der Backenschiene (10) erstreckt.

In Fig. 1 ist die Weiche mit verriegelter, also an einer Backenschiene (10) anliegender Weichenzunge (12) dargestellt. Dabei liegt das von dem Winkelhebel (18) ausgehende erste Rollenelement (28) an dem Kurvensegment (26) an. Die Verbindungslinie zwischen der so gebildeten Abstützung und der Achse (22) des Winkelhebels (18) schneidet den Übergangsbereich zwischen Steg und Fuß der Backenschiene (10). Hierdurch ist ein sicheres Anliegen der Weichenzunge (12) an der Backenschiene (10) gewährleistet. Da ferner die die Achse (22) durchsetzende vertikale Kraftkomponente unmittelbar im Bereich des Fußes (24) der Weichenzunge (12) verläuft, ist ferner sichergestellt, daß ein Wegkippen der Weichenzunge (12) ausgeschlossen ist.

In der verriegelten Stellung befindet sich des weiteren das zweite Rollenelement (36) im horizontal verlaufenden Abschnitt (46) der Führung (38).

Soll die Weichenzunge (12) entriegelt werden, so muß die Schiebestange (16) in Richtung des Pfeils (58) verschoben werden. Dabei bewegt sich das Rollenelement (28) entlang des Kurvensegmentes (26). Gleichzeitig gelangt das zweite Rollenelement (36) in den Übergangsbereich zwischen dem horizontalen Abschnitt (46) der Führung (38) und dem abgewinkelten Abschnitt (48).

Um eine vollständige Entriegelung (Fig. 3) vorzunehmen, muß jedoch das Rollenelement (28), das elastisch gelagert ist, einen sogenannten Totpunkt überwinden, der durch das Kurvensegment (26) dadurch erzeugt ist, daß der der Schiebestange (16) zugewandte Endbereich (60) nicht an den Radius des Rollenelementes (28) angepasst ist. Vielmehr ist der Abstand im Endbereich (60) und der Drehachse (22) größer als der Abstand zwischen der Drehachse (22) und der Drehachse (62) des Rollenelementes (28) abzüglich seines Radius. Der Totpunkt wird jedoch dadurch überwunden, daß bei einer weiteren Verschiebung der Schiebestange (16) in Richtung des Pfeils (58) das zweite Rollenelement (38) gezwungen wird, entlang des abgewinkelten Abschnitts (48), also dessen schräg verlaufender Wandung in Richtung des Bodens (64) des Abschnitts (48) zu rollen. Hierdurch wird eine vertikale Kraftkomponente auf den Winkelhebel (18) in einem Umfang eingeleitet, daß das Rollenelement (28) den Totpunkt (60) überwinden kann.

In Fig. 3 ist diese Stellung dargestellt, in dem das Rollenelement (28) den Totpunkt (60) des Kurvensegments (26) überwunden hat. Beim weiteren Verschieben in Richtung des Pfeils (58) gelangt das Rollenelement (36) immer weiter zum Boden (64) des Abschnitts (48) der Führung (38). Gleichzeitig vergrößert sich der Abstand zwischen dem Rollenelement (28) und dem Kurvensegment (26). Damit jedoch bei in dem abgewinkelten Abschnitt (48) der Führung (38) gelagertem Rollenelement (36) dieses nicht unkontrolliert in den horizontalen Abschnitt (46) hochrutschen kann, ist die Führungsbahn (54) vorgesehen, dessen lichter Abstand zum Scheitel des Rollenelementes (28) kleiner als die mögliche freie Weglänge des Rollenelementes (36) in dem abgewinkelten Abschnitt (48) der Führung (38) ist.

Beim weiteren Verschieben entlang des Abschnitts (48), während dessen die Schiebestange (16) mit ihrer Unterseite (50) auf dem dritten Rollenelement (40) abrollt, gelangt die Unterseite (50) mit dem Vorsprung (52) auf das Rollenelement (40), wodurch ein Anheben der Weichenzunge (12) von ihrer Unterlage wie Gleitstuhl (66) erfolgt. Während des Verschiebens der Weichenzunge (12) von der verriegelten Stellung (Fig. 1 und 2) bis zur vollständig aufgeschlagenen Stellung (Fig. 6) kann die Weichenzunge (12) zum Gleitstuhl (66) beabstandet sein. Sodann wird die Weichenzunge (12) wieder auf den Gleitstuhl (66) abgesetzt. Dies wird dadurch sichergestellt, daß die Schiebestange mit ihrer Unterseite (50) außerhalb des Absatzes (52) auf dem Rollenelement (40) aufliegt.

Soll die Weiche wieder verriegelt werden, so wird die Schiebestange (16) in Richtung des Pfeils (68) verschoben, wobei gleichzeitig ein Anheben der Weichenzunge (12) erfolgt, da die Schiebestange (16) nunmehr erneut mit ihrem bodenseitigen Absatz (52) auf dem Rollenelement (40) abrollt.

Zu der Führung (38) sei noch angemerkt, daß es sich hierbei um eine durchgehende Ausnehmung der Schiebestange (16) handelt, die sich teilweise in einem zur Backenschiene (10) vorspringenden Abschnitt (70) erstreckt.

Um u.a. Schwingungen der Schiebestange (16) aufzunehmen, sind nicht nur die Rollenelemente (28), (36), (40) undd (42) elastisch gelagert, sondern zusätzlich kann von dem Element (56), das sich oberhalb der Schiebestange (16) erstreckt, ein eine vertikale Kraft in die Schiebestange (16) einleitendes Federpaket ausgehen.

Die Rollenelemente (28), (36), (40) und (42) sollen erfindungsgemäß derart elastisch gelagert werden, daß sich bei statischer Belastung eine weiche Lagerung und bei dynamischer Belastung eine harte Lagerung ergibt.

## Patentansprüche

1. Vorrichtung zum Verriegeln einer Weichenzunge (12) mit einer Backenschiene (10) umfassend ein von der Backenschiene ausgehendes Verschlußstück (14), eine mittelbar oder unmittelbar gelenkig mit der Weichenzunge verbundene und das Verschlußstück durchsetzende Verschlußklammer (18) sowie ein die Verschlußklammer durchsetzendes und die Verschlußklammer zum Ent- bzw. Verriegeln der Weichenzunge mitnehmendes, auf eine Abstützung (40) gelagertes Schiebeelement wie -stange (16), wobei bei verriegelter Weichenzunge die Verschlußklammer an einer mittelbar oder unmittelbar von dem Verschlußstück ausgehenden Abstützfläche (26) anliegt,
**dadurch gekennzeichnet**,
daß zumindest ein an der Abstützfläche (26) anliegendes Abstützelement (28) derart elastisch gelagert ist, daß bei statischer Belastung eine weiche und bei dynamischer Belastung eine harte Lagerung erfolgt.

2. Vorrichtung zum Verriegeln einer Weichenzunge (12) mit einer Backenschiene (10) umfassend ein von der Backenschiene ausgehendes Verschlußstück (14), eine mittelbar oder unmittelbar gelenkig mit der Weichenzunge verbundene und das Verschlußstück durchsetzende Verschlußklammer (18) sowie ein die Verschlußklammer durchsetzendes und die Verschlußklammer zum Ent- bzw. Verriegeln der Weichenzunge mitnehmendes, auf eine Abstützung (40) gelagertes Schiebeelement wie -stange (16), wobei bei verriegelter Weichenzunge die Verschlußklammer an einer mittelbar oder unmittelbar von dem Verschlußstück ausgehenden Abstützfläche (26) anliegt,
**dadurch gekennzeichnet**,
daß die Verschlußklammer (18) über ein (erstes) Rollenelement (28) an der als Kurvensegment (26) ausgebildeten Abstützfläche anliegt, daß in Richtung der Weichenzunge (12) versetzt ein zweites Rollenelement (36) von der Verschlußklammer (18) ausgeht und von einer einen in Schieberichtung des Schiebeelements (16) (horizontal) verlaufenden Abschnitt (46) und einen zu diesem abgewinkelten und von der Weichenzunge abgewandten Abschnitt (48) aufweisenden in dem Schiebeelement (16) verlaufenden Führung (38) aufgenommen ist, wobei sich bei verriegelter Weichenzunge das zweite Rollenelement in dem horizontal verlaufenden Abschnitt der Führung und bei entriegelter Stellung in deren abgewinkeltem Abschnitt befindet.

3. Vorrichtung nach Anspruch 1 oder 2,
**dadurch gekennzeichnet**,
daß das Kurvensegment (26) in dem dem Schiebeelement (16) zugewandten Endbereich (60) eine vom Radius des ersten Rollenelementes (28) abweichende Krümmung derart aufweist, daß bei Ausbleiben einer kontrolliert eingeleiteten Senkrecht zur Schieberichtung verlaufenden (vertikalen) Kraftkomponenten in die Verschlußklammer (18) das erstere Rollenelement in dem Kurvensegment verharrt.

4. Vorrichtung nach Anspruch 2 oder 3,
**dadurch gekennzeichnet**,
daß entlang des Verschiebeweges (58, 68) des Verschiebeelementes (16) zumindest oberhalb des abgewinkelten Abschnitts (48) der Führung (38) eine Führungsbahn (54) für das erste Rollenelement (28) derart verläuft, daß das zweite Rollenelement (36) in dem abgewinkelten Abschnitt (48) verbleibt.

5. Vorrichtung nach einem oder mehreren der Ansprüche 2 bis 4,
**dadurch gekennzeichnet**,
daß die Verschlußklammer (18) zwei parallel zueinander verlaufende, die ersten und zweiten Rollenelemente (28, 36) lagernde Winkelhebel umfasst, zwischen denen das Schiebeelement (16) verläuft.

6. Vorrichtung nach einem oder mehreren der Ansprüche 2 bis 5,
**dadurch gekennzeichnet**,
daß das Schiebeelement (16) bodenseitig einen vorspringenden Abschnitt bzw. Absatz (52) aufweist, mit dem das Schiebeelement zum Beabstanden der Weichenzunge (12) zur Unterlage zumindest bei entriegelter Weichenzunge auf der Abstützung (40) vorzugsweise in Form eines dritten Rollenelementes aufliegt.

7. Vorrichtung nach Anspruche 6,
**dadurch gekennzeichnet**,
daß das Schiebeelement (16) mit seinem vorspringendem Abschnitt (52) in verriegelter und vollständig aufgeschlagener Stellung zum Abstützen der Weichenzunge (12) auf der Unterlage (66) wie Gleitstuhl außerhalb der Abstützung (40) abgestützt ist.

8. Vorrichtung nach einem oder mehreren der Ansprüche 2 bis 7,
**dadurch gekennzeichnet**,
daß die das zweite Rollenelement (36) aufnehmende Führung (38) bereichsweise in einem in Richtung der Weichenzunge (12) vorspringenden Abschnitt (70) des Schiebeelementes (16) verläuft.

## Claims

1. A device for locking of a switch tongue (12) with a stock rail (10) comprising a locking piece (14) extending from said stock rail, a locking clamp (18) connected indirectly or directly in articulated form to said switch tongue and passing through said locking piece, and a sliding element such as a sliding bar (16) mounted on a support (40) and passing through said locking clamp and moving the latter in order to unlock or lock said switch tongue, said locking clamp being in contact with a support surface (26) extending indirectly or directly from said locking piece when said switch tongue is locked,
**wherein**
at least one support element (28) in contact with said supporting surface (26) is elastically mounted such that under static load soft mounting results and under dynamic loading hard mounting.

2. A device for locking of a switch tongue (12) with a stock rail (10) comprising a locking piece (14) extending from said stock rail, a locking clamp (18) connected indirectly or directly in articulated form to said switch tongue and passing through said locking piece, and a sliding element such as a sliding bar (16) mounted on a support (40) and passing through said locking clamp and moving the latter in order to unlock or lock said switch tongue, said locking clamp being in contact with a support surface (26) extending indirectly or directly from said locking piece when said switch tongue is locked,
**wherein**
said locking clamp (18) is in contact via a (first) roller element (28) with a support surface designed as a curved segment (26), a second roller element (36) offset in the direction of said switch tongue (12) extends from said locking clamp (18) and is held by a guide (38) in said sliding element (16) and having a section running (horizontally) in the sliding direction of said sliding element (16) and a section (48) at an angle thereto and facing away from said switch tongue, said second roller element being located in the horizontal section of said guide when said switch tongue is locked and in its angled section in the unlocked position.

3. A device according to Claim 1 or Claim 2,
**wherein**
said curved segment (26) has in the end part (60) facing said sliding element (16) a curvature differing from the radius of said first roller element (28) such that in the absence of a (vertical) force component introduced in controlled form vertical to the sliding direction into said locking clamp (18) said first roller element remains inside said curved segment.

4. A device according to Claim 2 or Claim 3,
**wherein**
a guideway (54) for said first roller element (28) is provided along the movement path (56, 68) of said sliding element (16) at least above said angled section (48) of said guide (38) such that said second roller element (36) remains inside said angled section (48).

5. A device according to one or more of the preceding Claims 2 to 4,
**wherein**
said locking clamp (18) comprises two angle levers parallel to one another and supporting said first and second roller elements (28, 36), between which levers runs said sliding element (16).

6. A device according to one or more of the preceding Claims 2 to 5,
**wherein**
said sliding element (16) has a projecting section or step (52) on its bottom side by which said sliding element is in contact with said support (40) preferably in the form of a third roller element at least when said switch tongue (12) is unlocked to ensure clearance of said switch tongue from the base.

7. A device according to Claim 6,
**wherein**
said sliding element (16) is supported by its projecting section (52) on said base (66) such as a slide chair outside said support (40) in the locked and completely opened position in order to support said switch tongue (12).

8. A device according to one or more of the preceding Claims 2 to 74,
**wherein**
said guide (38) holding said second roller element (36) is in part inside a section (70) of said sliding element (16) projecting in the direction of said switch tongue (12).

## Revendications

1. Dispositif de verrouillage d'une lame d'aiguillage (12) sur une contre-aiguille (10), comprenant une pièce de fermeture (14) partant de la contre-aiguille, une pince de fermeture (18) articulée directement ou indirectement à la contre-aiguille et traversant la pièce de fermeture, ainsi qu'un élément coulissant, tel qu'une tige (16), monté sur un appui (40), traversant la pièce de fermeture et entraînant la pince de fermeture pour verrouiller ou déverrouiller la lame d'aiguillage, la pince de fermeture reposant, lorsque la lame d'aiguillage est verrouillée, sur une portée de soutien (26) partant directement ou indirectement de la pièce de fermeture,
caractérisé en ce qu'
au moins un élément de soutien (28) reposant sur la portée de soutien (26) est monté élastiquement de manière que, sous une charge statique, l'appui est souple tandis qu'il est dur sous une charge dynamique.

2. Dispositif de verrouillage d'une lame d'aiguillage (12) sur une contre-aiguille (10), comprenant une pièce de fermeture (14) partant de la contre-aiguille, une pince de fermeture (18) articulée directement ou indirectement à la contre-aiguille et traversant la pièce de fermeture, ainsi qu'un élément coulissant, tel qu'une tige (16), monté sur un appui (40), traversant la pièce de fermeture et entraînant la pince de fermeture pour verrouiller ou déverrouiller la lame d'aiguillage, la pince de fermeture reposant, lorsque la lame d'aiguillage est verrouillée sur une portée de soutien (26) partant directement ou indirectement de la pièce de fermeture,
caractérisé en ce que
la pince de fermeture (18) est en contact par un (premier) élément à galet (28) avec la portée de soutien constituée par un segment courbe (26), un second élément à galet (36) décalé vers la lame d'aiguillage (12) à partir de la pince de fermeture (18) et est logé dans un guidage (38) situé dans l'élément coulissant (16) et comportant une partie (46) dirigée selon la direction de coulissement de l'élément (16) (horizontale) et une partie (48) faisant un coude avec la précédente et s'écartant de la lame d'aiguillage, de sorte qu'en position verrouillée de la lame d'aiguillage, le second élément à galet se trouve dans la partie horizontale de guidage tandis qu'il se trouve dans la partie coudée lorsque la lame d'aiguillage est déverrouillée.

3. Dispositif de verrouillage selon la revendication 1 ou 2,
caractérisé en ce que
le segment courbe (26) présente, dans sa partie extrême (60) située vers l'élément coulissant (16) une courbure différente de celle du premier élément à galet (28) de manière que si une composante de force, perpendiculaire à la direction de coulissement, n'est pas introduite de manière contrôlée dans la pince de fermeture (18), le premier élément à galet reste dans le segment courbe.

4. Dispositif de verrouillage selon la revendication 2 ou 3,
caractérisé en ce que
le long du trajet (58, 68) de l'élément coulissant (16), il se trouve, au moins au-dessus de la partie coudée (48) du guidage (38),une piste de guidage (54) du premier élément à galet (28) dont le tracé est tel que le second élément à galet (35) demeure dans la partie coudée (48).

5. Dispositif de verrouillage selon une ou plusieurs des revendications 2 à 4,
caractérisé en ce que
la pince de fermeture (18) comporte deux leviers coudés parallèles, portant respectivement le premier et le deuxième élément à galet (28, 36) et entre lesquels passe l'élément coulissant (16).

6. Dispositif de verrouillage selon une ou plusieurs des revendications 2 à 5,
caractérisé en ce que
l'élément coulissant (16) présente, du côté du sol, une partie en saillie ou un appendice (52) par lequel l'élément coulissant, afin d'espacer la lame d'aiguillage (12) par rapport à l'infrastructure au moins lorsque cette lame est déverrouillée, s'appuie sur un soutien (40) ayant de préférence la forme d'un troisième élément à galet.

7. Dispositif de verrouillage selon la revendication 6,
caractérisé en ce que
l'élément coulissant (16) avec sa partie en saillie (52) en position verrouillée et totalement soumise aux impacts, s'appuie pour soutenir la lame d'aiguillage (12), sur l'infrastructure (66) tel que le coussinet de glissement , en plus de l'appui (40).

8. Dispositif de verrouillage selon une ou plusieurs des revendications 1 à 7,
caractérisé en ce que
le guidage (38) dans lequel est logé le deuxième élément à galet (36) se trouve localement dans une partie (70) de l'élément coulissant (16) faisant saillie en direction de la lame d'aiguillage (12).
